# FASCICULE DE BREVET EUROPEEN

(11) **EP 0 164 282 B1**
(45) Date de publication et mention de la délivrance du brevet: **01.06.1988**
(21) Numéro de dépôt: 85400797.8
(22) Date de dépôt: 24.04.1985
(51) Int. Cl.: H01J 19/74, H01J 7/26

(54) **Tube électronique muni d'un dispositif de refroidissement de la cathode**
Elektronenröhre mit Kühlanlage für die Kathode
Electronic tube having a device for cooling the cathode

(30) Priorité: 09.05.1984 FR 8407104
(43) Date de publication de la demande: 11.12.1985
(73) Titulaire: THOMSON-CSF, 75008 Paris (FR)
(72) Inventeur: Hoet, Roger, 75379 Paris Cedex 08 (FR); Gerlach, Pierre, 75379 Paris Cedex 08 (FR)
(74) Mandataire: Guérin, Michel

(56) Documents cités:
- FR-A- 2 517 117
- US-A- 3 309 556
- US-A- 3 401 292

## Description

La présente invention concerne un perfectionnement aux tubes électroniques, notamment aux tubes électroniques de puissance fonctionnant à des fréquences de l'ordre de quelques centaines de mégahertz.

La présente invention concerne plus particulièrement un moyen permettant le refroidissement interne de la structure soutenant la cathode du tube.

Comme représenté schématiquement sur la fig. 1 qui concerne une tétrode de puissance, les tubes électroniques auxquels s'applique la présente invention sont des tubes à vide constitués essentiellement par des électrodes cylindriques coaxiales comprenant une anode 1, une grille écran 2 dite grille G₂, une grille de commande 3 dite grille Gᵢ et une cathode 4.

Ces différentes électrodes sont reliées à l'extérieur du tube par des connexions métalliques circulaires 5, 6, 7, 8 séparées les unes des autres par des isolateurs 9,10,11,12 réalisés, de préférence, en céramique et assurant de plus l'étanchéité du tube. Ces connexions métalliques 5, 6, 7, 8 sont, en général, constituées par des pièces embouties en forme de coupelles et sont brasées sur les isolateurs.

Les connexions métalliques sont reliées à différentes sources de tension non représentées et servent respectivement au passage du courant de chauffage de la cathode et à la circulation des courants hautes fréquences.

Cependant, le chauffage de la cathode et la circulation des courants hautes fréquences sont générateurs de calories et ces calories sont évacuées par conduction en direction des connexions métalliques.

Habituellement, on refroidit les connexions en injectant de l'air comprimé sur la tête du tube. Dans la plupart des cas, ce refroidissement est suffisant pour maintenir les connexions et la brasure de ces connexions aux isolateurs à une température suffisamment basse qui ne les détériore pas.

Toutefois, le fonctionnement en hyperfréquence de ce type de tube donne lieu à une répartition sinusoïdale des courants électriques de surface. En conséquence, certaines zones de ces surfaces qui correspondent à un «ventre» de courant où l'intensité est maximale, sont soumises à un échauffement local intense.

Dans certains cas de fonctionnement, ces ventres de courant sont situés au niveau des connexions. En conséquence, on a proposé dans la demande de brevet français n° 8121804 un système de refroidissement extérieur au tube constitué par un tuyau en forme de spire parcouru par un fluide de refroidissement et mis en contact, de préférence par soudure, avec la connexion de l'électrode à refroidir.

Avec ce système de refroidissement, on arrive à éliminer une quantité importante de calories, en particulier, lorsque l'on se trouve à proximité d'un «ventre» de courant.

Toutefois, les zones d'échauffement dues à des «ventres» de courant se trouvant à l'intérieur du tube ne sont pas refroidies. Or, dans certains cas, l'échauffement est tel qu'il amène les pièces métalliques à une température élevée, la résistance au passage du courant augmentant la température. Ainsi, l'augmentation de température peut être telle que la tension de vapeur des métaux dans lesquels sont réalisées les électrodes soient atteintes. Dans ce cas, il y a émission de gaz, ce qui entraîne une détérioration au moins local du vide et une mise hors service du tube.

D'autre part, dans les tubes électroniques de puissance de type connu, la cathode de forme cylindrique comporte un manchon formé par un treillis de fils croisés de préférence en tungstène theorié. Ce manchon cylindrique est relié a la connexion de sorte par l'intermédiaire d'au moins une jupe réalisée en un matériau réfractaire tel que le tantale, le molybdène ou similaire. Or, il existe aussi des «ventres» de courant sur ladite jupe, «ventres» qui fournissent des calories s'ajoutant à celles provenant de la cathode. Ces calories sont très difficiles à évacuer vers l'extérieur du tube, car les connexions sont en général réalisées en un alliage de fer-nickel-cobalt mauvais conducteur de la chaleur et de faible épaisseur de manière à se braser facilement avec les isolateurs en céramique contigus.

Suivant la position des «ventres» de courant, il peut s'en suivre un chauffage exagéré d'une extrémité de la cathode, ce qui peut provoquer des déformations localisées de ladite cathode, déformations qui sont nuisibles à la durée de vie du tube.

La présente invention a pour but de remédier aux inconvénients ci-dessus en refroidissant les pièces où se trouvent les «ventres» de courant, tout en n'entraînant pas une diminution de la température de fonctionnement de la cathode ou une augmentation importante de sa puissance de chauffage.

La présente invention a pour objet un tube électronique à électrodes coaxiales comportant une cathode entourée successivement par au moins une grille et une anode, un moyen de raccordement comportant une jupe et reliant la cathode à une connexion de sortie et un élément tubulaire avec une partie en forme de spire de prolongeant par au moins un tube d'amenée et un tube d'évacuation, cet élément tubulaire étant parcouru par un fluide de refroidissement pour refroidir l'une des électrodes, caractérisé en ce que la partie en forme de spire est brasée dans une gorge usinée dans un plateau prévu entre la jupe et la connexion, lequel est coaxial avec les électrodes et fait partie dudit moyen de raccordement, et en ce que les tubes d'amenée et d'évacuation débouchent vers l'extérieur du tube électronique.

D'autres caractéristiques et avantages de la présente invention apparaîtront à la lecture de la description d'un mode de réalisation faite avec référence aux dessins ci-annexés dans lesquels:
la fig. 1, déjà décrite, est une vue en coupe schématique d'un tube électronique auquel s'applique l'invention, et
la fig. 2 est une vue en coupe agrandie de la cathode du tube de fig. 1 munie d'un moyen de refroidissement conforme à la présente invention.

Sur les figures, les mêmes références désignent les mêmes éléments.

Dans le mode de réalisation représenté à la fig. 2, la cathode 4 comporte un manchon cylindrique 40 formé de manière connue par un treillis de fils croisés, par exemple, en tungstène thorié ou non. Les deux extrémités du manchon sont fixées respectivement sur deux plateaux métalliques, seul le plateau inférieur 41 ayant été représenté.

Le plateau inférieur est relié à la connexion de sortie 7 par l'intermédiaire d'une jupe cylindrique 42 réalisée en un matériau métallique réfractaire tel que le tantale, le molybdène ou similaire. En fait, la jupe est soudée sur un plateau intermédiaire 44 sur lequel est fixée ladite connexion. D'autre part, le plateau supérieur est relié par les tiges 43, 43' à la connexion 8. La différence de potentiel appliquée entre les connexions 7 et 8 assure la mise et le maintien en température de la cathode.

Conformément à la présente invention, un moyen de refroidissement par circulation d'un fluide est prévu au niveau du raccordement entre la jupe 42 et la connexion 7. De manière plus spécifique, le moyen de refroidissement est constitué par un élément tubulaire comportant une partie en forme de spire 45 qui se prolonge par des tubes d'amenée 46 et de sortie (non représenté) du fluide de refroidissement, lesdits tubes débouchant à l'extérieur du tube à vide comme représenté sur la fig. 2.

La partie en forme de spire 45 de l'élément tubulaire est brasé par brasure au cuivre dans une gorge 47 usinée dans le plateau 44 soutenant la jupe métallique 42. De manière plus spécifique, le plateau intermédiaire présente une certaine épaisseur e. Il est réalisé de préférence en nickel ou molybdène et la connexion 7 réalisée, de préférence, en alliage fer-nickel-cobalt est boutonnée sur ledit plateau.

D'autres part, l'élément tubulaire est réalisé en nickel ou en cuivre. De plus, les tubes d'amenée 46 et de sortie présentent un coude en forme de U 46' pour absorber les contraintes dues à la différence de dilatation entre la connexion 7 et le plateau 44.

Pour permettre le passage des tubes d'amenée et de sortie, la connexion 8 est découpée en sa partie centrale de manière à présenter une forme annulaire comme représenté sur la fig. 2. Une plaque 13 munie de passage pour les tubes d'amenée et de sortie ferme la tête du tube. Cette plaque 13 est brasée sur un isolateur 14 la séparant de la connexion 7.

Avec le moyen de refroidissement décrit ci-dessus, on refroidit les «ventres» de courant sur la jupe réfractaire. D'autre part, comme le moyen de refroidissement est relativement éloigné de la cathode proprement dite, il n'y a pas de diminution de la température de fonctionnement et il n'est pas nécessaire d'augmenter la puissance de chauffage pour maintenir le niveau de fonctionnement requis. Ainsi, avec ce dispositif de refroidissement, on a pu obtenir, à une fréquence donnée, des augmentations de puissance allant du simple au triple.

De plus, le plateau intermédiaire 44 soutenant la jupe réfractaire 42 est refroidi. Il sert ainsi d'écran aux calories provenant de la cathode et protège l'embase où sont brasés les isolateurs en céramique.

Il est évident pour l'homme de fart que la présente invention peut être utilisée dans tous tubes électroniques de puissance tels que triodes, tétrodes, ou pentodes, nécessitant un refroidissement important.

## Revendications

1. Un tube électronique à électrodes coaxiales comportant une cathode (4) entourée successivement par au moins une grille (2, 3) et une anode (1), un moyen de raccordement comportant une jupe (42) et reliant la cathode à une connexion (7) de sortie et un élément tubulaire avec une partie en forme de spire (45) se prolongeant par au moins un tube d'amenée (46) et un tube d'évacuation, cet élément tubulaire étant parcouru par un fluide de refroidissement pour refroidir l'une des électrodes, caractérisé en ce que la partie en forme de spire (45) est brasée dans une gorge (47) usinée dans un plateau (44) prévu entre la jupe (42) et la connexion (7), lequel est coaxial avec les électrodes et fait partie dudit moyen de raccordement, et en ce que les tubes d'amenée et d'évacuation débouchent vers l'extérieur du tube électronique.

2. Un tube électronique selon la revendication 1, caractérisé en ce que les tubes d'amenée et d'évacuation présentent un coude en U.

## Patentansprüche

1. Elektronenröhre mit koaxialen Elektroden, und zwar einer Kathode (4), die nacheinander umgeben ist von mindestens einem Gitter (2, 3) und einer Anode (1), mit einem Verbindungsmittel, das ein zylinderförmiges Bauteil (42) enthält und die Kathode mit einem Ausgangsanschluss (7) verbindet, und mit einem rohrförmigen Element, das einen in mindestens ein Zufuhrrohr (46) und ein Abfuhrrohr endenden spiralförmigen Bereich (45) besitzt, wobei dieses rohrförmige Element von einem Kühlfluid zur Kühlung einer der Elektroden durchflossen ist, dadurch gekennzeichnet, dass der spiralförmige Bereich (45) in eine Rinne (47) eingelötet ist, die in einer zwischen dem zylinderförmigen Bauteil (42) und dem Anschluss (7) vorgesehene Platte (44) eingeschnitten ist, wobei diese Platte zu den Elektroden koaxial liegt und Teil des Verbindungsmittels ist, und dass die Zufuhr- und Abfuhrrohre aus der Elektronenröhre herausführen.

2. Elektronenröhre nach Anspruch 1, dadurch gekennzeichnet, dass die Zufuhr- und Abfuhrrohre einen U-förmigen Knick aufweisen.

## Claims

1. An electronic tube having coaxial electrodes and in particular a cathode (4) surrounded successively by at least one grid (2, 3) and an anode (1), further comprising a link means including a skirt (42) for connecting the cathode to an output connection (7), and comprising a tubular element having a spiral-shaped part (45) which ends in at least one inlet tube (46) and one evacuation tube, this tubular element being passed through by a cooling fluid intended to cool down the electrodes, characterized in that the spiral-shaped part (45) is brazed into a groove (47) which is cut into a plate (44) provided between the skirt (42) and the connection (7), said plate being coaxial with the electrodes and being part of the link means, and that the inlet and evacuation tubes are directed to the outside of the electronic tube.

2. An electronic tube according to claim 1, characterized in that the inlet and the evacuation tubes present an U-shaped elbow.
